# FASCICULE DE BREVET EUROPEEN

(11) **EP 4 382 211 B1**
(45) Date de publication et mention de la délivrance du brevet: **01.10.2025**
(21) Numéro de dépôt: 23214513.6
(22) Date de dépôt: 06.12.2023
(51) Int. Cl.: B05B 7/14

(54) **UNITÉ D'ALIMENTATION ET STATION DE POUDRAGE COMPRENANT UNE TELLE UNITÉ D'ALIMENTATION**
ZUFÜHREINHEIT UND PULVERBESCHICHTUNGSANLAGE MIT EINER SOLCHEN ZUFÜHREINHEIT
FEEDING UNIT AND POWDER COATING STATION COMPRISING SUCH A FEEDING UNIT

(30) Priorité: 07.12.2022 FR 2212911
(43) Date de publication de la demande: 12.06.2024
(73) Titulaire: Exel Industries, 51200 Epernay (FR)
(72) Inventeur: BELGIOVINE, Adrien, 51200 EPERNAY (FR); PERRIER, Maxime, 51200 EPERNAY (FR); GHIO, Eric, 51200 EPERNAY (FR); BROCHIER-CENDRE, Hervé, 51200 EPERNAY (FR)
(74) Mandataire: Lavoix

(56) Documents cités:
- US-A1- 2007 235 558
- US-A1- 2019 314 836
- US-B1- 7 074 274
- US-B2- 7 325 750

## Description

La présente invention concerne une unité d'alimentation d'une station de poudrage en produit de revêtement pulvérulent.

Le domaine technique de l'invention est celui des stations ou installations de poudrage, dans lesquelles un ou plusieurs pulvérisateurs projettent un produit de revêtement en poudre sur des objets à revêtir. Ce ou ces pulvérisateurs peuvent être manuels ou automatiques, auquel cas ils sont avantageusement déplacés par un robot du type multiaxe ou réciprocateur.

Dans ce genre de station, il est connu de prévoir une unité ou centrale d'alimentation de la station de poudrage, plus particulièrement de son ou ses pulvérisateurs, avec un produit de revêtement pulvérulent. Une telle unité comprend généralement une carcasse ou enveloppe, installée au voisinage d'une cabine de revêtement et qui définit un volume interne dans lequel est disposé un réservoir de produit de revêtement fluidisé. Ce réservoir de produit de revêtement fluidisé est alimenté par une pompe qui aspire le produit de revêtement pulvérulent dans un contenant déposé sur un support, par exemple une table vibrante.

Des unités d'alimentation de l'art antérieur sont connues de US2019/314836A1, US7074274B1, US7325750B2 et US 2007/235558 A1.

Le produit de revêtement pulvérulent est souvent disponible en étant emballé dans un carton ou un sac dont la masse est de l'ordre de 20 kilogrammes (kg), voire plus. Au cours d'une journée de travail, plusieurs contenants pleins de poudre doivent être successivement chargés sur le support, dans un espace exigu, à proximité du réservoir de produit de revêtement fluidisé, dans le volume interne de la carcasse. Lorsqu'un contenant a été totalement ou partiellement vidé, il doit être déchargé du support et évacué hors de cet espace exigu, pour permettre la mise en place d'un autre contenant, par exemple en cas de changement de couleur du produit de revêtement à projeter. En fonction de la consommation de la station de poudrage en produit de revêtement, des opérations de chargement/déchargement de contenants de produit de revêtement sur le support peuvent avoir lieu jusqu'à dix fois sur un poste de huit heures. Ces opérations ont lieu dans un espace exigu, ce qui est de nature à entrainer une fatigue accrue et des troubles musculo-squelettiques pour un opérateur.

C'est à ces problèmes qu'entend plus particulièrement remédier l'invention en proposant une nouvelle unité d'alimentation d'une station de poudrage dont le chargement en produit de revêtement pulvérulent est facilité.

À cet effet, l'invention concerne une unité d'alimentation d'une station de poudrage en produit de revêtement pulvérulent, cette unité d'alimentation comprenant un réservoir de produit de revêtement fluidisé, un support de réception d'un contenant de produit de revêtement, une pompe d'alimentation du réservoir de produit de revêtement fluidisé à partir du contenant porté par le support et une carcasse qui définit un volume interne de réception du réservoir de produit de revêtement fluidisé et qui est pourvue d'une ouverture d'accès à ce volume interne. Conformément à l'invention, le support est mobile en rotation ou en translation circulaire autour d'au moins un axe, dans les deux sens, au moins entre
- une première position de chargement/déchargement, dans laquelle le support dépasse à l'extérieur du volume interne de la carcasse, à travers l'ouverture d'accès ; et
- une deuxième position de transfert de produit de revêtement, dans laquelle le support et un contenant en place sur le support sont inclus dans le volume interne de la carcasse.

Grâce à l'invention, la mise en rotation ou la translation circulaire du support permet d'amener celui-ci dans sa première position, dans laquelle il est aisément accessible pour un opérateur puisqu'il dépasse à l'extérieur de la carcasse, ce qui facilite le chargement du support avec le contenant rempli en produit de revêtement pulvérulent. Ceci évite à l'opérateur de devoir porter le contenant de produit de revêtement jusqu'à l'intérieur de l'unité d'alimentation. Ceci permet de limiter fortement la fatigue et d'éviter les troubles musculo-squelettiques de l'opérateur. Les mêmes avantages sont induits lorsqu'il convient de décharger un contenant à partir du support, ce contenant pouvant être vide ou partiellement rempli de produit de revêtement pulvérulent, notamment en cas de changement de couleur. Dans la deuxième position, le support et le contenant en place sur ce support sont correctement disposés, dans le volume interne de la carcasse, pour que la pompe puisse aspirer le produit de revêtement dans le contenant. Comme le support et le contenant sont inclus dans le volume interne de la carcasse, ils ne gênent pas le passage des opérateurs ou de chariots de transport à proximité de l'unité d'alimentation, ce qui améliore la sécurité de la station de poudrage. La rotation ou la translation circulaire mise en oeuvre pour le déplacement du support entre ses deux positions présente l'avantage d'être un mouvement simple, bien maîtrisé, qui n'induit pas d'encombrement de l'espace à l'extérieur de la carcasse.

Selon des aspects avantageux mais non obligatoires de l'invention, une telle unité d'alimentation peut incorporer une ou plusieurs des caractéristiques suivantes prise(s) selon toute combinaison techniquement admissible :
- L'axe de rotation est vertical et, de préférence, disposé, en partie, dans le volume interne de la carcasse.
- Le support est équipé d'une table vibrante.
- Le support est mobile en rotation ou en translation circulaire, à partir de l'une de ses première et deuxième positions, vers une troisième position de purge du réservoir de produit de revêtement fluidisé, et réciproquement de la troisième position vers l'une de ses première et deuxième positions.
- Dans la troisième position du support, le contenant de produit de revêtement est disposé sous le réservoir de produit de revêtement fluidisé.
- Un angle de rotation du support entre ses première et deuxième positions est compris entre 100 et 180°, de préférence entre 120° et 160°, de préférence encore de l'ordre de 135°. De préférence, un angle de rotation du support, entre ses première et troisième positions est compris entre 70 et 110°, de préférence entre 80° et 100°, de préférence encore de l'ordre de 90°.
- Le contenant est équipé d'un couvercle pourvu d'un tube de passage d'une canne d'aspiration du produit de revêtement lorsque le support est dans sa deuxième position, alors que ce tube est disposé sous une ouverture de vidange du réservoir de produit de revêtement fluidisé lorsque le support est dans sa troisième position.
- Le support est équipé d'au moins une poignée d'entrainement du support en rotation entre ses première et deuxième positions, et éventuellement entre ces première et deuxième positions et la troisième position.
- Le support est configuré pour recevoir des contenants de type bac, notamment bac rigide pour sac de produit de revêtement, ou de type carton.

Selon un deuxième aspect, l'invention concerne une station de poudrage qui comprend au moins un pulvérisateur de produit de revêtement pulvérulent installé dans une cabine de revêtement et alimenté en produit de revêtement par une unité d'alimentation telle que mentionnée ci-dessus.

Une telle station de poudrage induit les mêmes avantages que ceux mentionnés ci-dessus au sujet de l'unité d'alimentation, en particulier en termes de diminution des troubles musculo-squelettiques pour l'opérateur et de sécurité.

L'invention sera mieux comprise et d'autres avantages de celle-ci apparaitront plus clairement à la lumière de la description qui va suivre de deux modes de réalisation d'une unité d'alimentation et d'une station de poudrage conformes à son principe, donnée uniquement à titre d'exemple et faite en référence aux dessins annexés dans lesquels :
[Fig.1] La figure 1 est une représentation schématique en perspective d'une station de poudrage et d'une unité d'alimentation conformes à un premier mode de réalisation de l'invention ;
[Fig.2] La figure 2 représente, sur deux inserts A) et B), l'unité d'alimentation en vue de face et en coupe verticale selon le plan B à la figure 1, dans la configuration de la figure 1 ;
[Fig.3] La figure 3 est une vue analogue à la figure 2, lorsqu'un support de l'unité d'alimentation est en position de chargement ;
[Fig.4] La figure 4 est une vue analogue à la figure 2 lorsque le support de l'unité d'alimentation est en position de purge d'un réservoir en produit de revêtement fluidisé ;
[Fig.5] La figure 5 est une vue analogue à la figure 1, pour une installation et une unité d'alimentation conformes à un deuxième mode de réalisation de l'invention ;
[Fig.6] La figure 6 est une vue analogue à la figure 2, pour le deuxième mode de réalisation ;
[Fig.7] La figure 6 est une vue analogue à la figure 3, pour le deuxième mode de réalisation ; et
[Fig.8] La figure 8 est une vue analogue à la figure 4, pour le deuxième mode de réalisation.

La figure 1 représente une station ou installation de poudrage 2 qui comprend une cabine de revêtement 4 dans laquelle des objets non représentés sont déplacés selon un axe de convoyage A4, par un convoyeur, également non représenté, dont les balancelles traversent une fente longitudinale 42 ménagée dans le plafond 44 de la cabine 4. La cabine 4 contient un ou plusieurs pulvérisateurs 6 dont un seul est représenté, de façon très schématique, à la figure 1 et qui est orienté vers les objets déplacés par le convoyeur, à l'intérieur de la cabine 4.

Dans l'exemple des figures, le pulvérisateur 6 est un pulvérisateur automatique déplacé par un robot multiaxe non représenté, selon les trois axes X, Y, Z d'un repère orthogonal XYZ, l'axe X étant parallèle à l'axe de convoyage A4. En variante, le robot est de type réciprocateur ou d'un autre type et le déplacement du pulvérisateur 6 a eu lieu selon certains ou tous les axes X, Y, Z. Selon une autre variante, le pulvérisateur 6 est un pulvérisateur manuel porté par un peintre qui se tient dans la cabine 4.

Le pulvérisateur 6 peut être de type électrostatique ou triboélectrique.

Le nombre de pulvérisateur 6 de la cabine 4 est adapté à son volume et à la taille des pièces à revêtir.

La station de poudrage 2 comprend également une unité d'alimentation 10 qui sert à fournir chaque pulvérisateur 6 avec un mélange d'air et de produit de revêtement pulvérulent, à partir d'un réservoir 102 disposé dans le volume interne V104 d'une carcasse 104 qui constitue l'enveloppe extérieure de l'unité d'alimentation 10 et qui, dans l'exemple des figures est parallélépipédique et accolée à la cabine de revêtement 4.

L'unité 10 peut également être dénommée centrale de poudrage.

Une équerre 103 supporte le réservoir 102 dans le volume interne V104, dans une position fixe par rapport à la carcasse 104. Le réservoir 102 est ainsi relativement isolé de l'environnement extérieur de la station de poudrage 2 et protégé mécaniquement contre les chocs.

La carcasse 104 a également pour fonction de limiter la diffusion de grains de poudre hors de la station d'alimentation 10.

Un conduit d'alimentation 106 relie le réservoir 102 à chaque pulvérisateur 6.

Comme visible aux figures 2 à 4, une platine de connexion 108 est fixée sur une paroi de fond 110 de la carcasse 104 et une première partie 106A du conduit 106 s'étend entre le réservoir 102 et la platine 108, dans le volume interne V104, alors qu'une deuxième partie 106B de ce conduit s'étend entre la platine et le pulvérisateur 6, à l'extérieur du volume interne V104.

Le réservoir 102 est alimenté en produit de revêtement pulvérulent par une pompe 112 qui appartient également à l'unité d'alimentation 10 et qui est fixée sur l'extérieur d'une première paroi latérale 114 de la carcasse 104. Un deuxième conduit 116 relie la sortie 112B de la pompe 112 au réservoir 102 et comprend une première partie 116A qui s'étend à l'intérieur du volume interne V104, entre le réservoir 102 et la platine 108, et une deuxième partie 116B qui s'étend entre la platine 108 et la pompe 112, à l'extérieur du volume interne V104.

Le positionnement de la pompe 112 représenté sur les figures n'est pas limitatif. En variante, la pompe 112 peut être installée sur l'intérieur de la paroi latérale 114, sur le fond 110, notamment du côté de ce fond tourné vers l'extérieur de la carcasse 104, à l'opposé du volume V104, sur le plancher 111, sur le plafond 113 ou sur la deuxième paroi latérale 115 de la carcasse 104.

On définit une direction avant-arrière de l'unité d'alimentation 10 comme une direction parallèle à l'axe Y et orientée dans le même sens que cet axe. Une ouverture O104 d'accès au volume 104 est définie par les bords avant du plancher 111, du plafond 113 et des parois latérales 114 et 115, ces bords avant étant ceux visibles à la figure 1 et sur les inserts B) des figures 2 à 4.

L'entrée 112A de la pompe 112 est alimentée en produit de revêtement pulvérulent contenu dans un carton 118 disposé sur un support 120.

Dans la configuration de la figure 1, le produit de revêtement pulvérulent peut être acheminé jusqu'au pulvérisateur 6 sous forme fluidisé. Cette position est donc une position de transfert de produit de revêtement, du carton 118 vers le réservoir 102, puis du réservoir 102 vers le pulvérisateur 6. Dans cette position, le support 120 et le carton 118 sont totalement inclus dans le volume interne V104 de la carcasse 104. En d'autres termes, le carton 118 et le support 120 ne font pas saillie hors du volume V104, à travers l'ouverture O104. Le carton 118 et le support 120, qui ne dépassent pas à l'extérieur du volume V104, ne risquent pas de gêner des opérateurs ou des chariots de transport en mouvement au voisinage de la station de poudrage 2.

Avantageusement, le support 120 est équipé d'une table vibrante 121 qui permet de secouer le carton 18 dans la configuration des figures 1 et 2, afin de faciliter le regroupement du produit de revêtement dans son coin inférieur. Une face supérieure de la table vibrante 121 est inclinée et permet de faire reposer le carton 118 avec une configuration inclinée facilitant la concentration du produit de revêtement dans un coin inférieur du carton 118.

Dans la configuration de l'unité d'alimentation 10 représentée aux figures 1 et 2, une canne d'aspiration 122 plonge dans le carton 118 en étant maintenue en place grâce à une équerre 124 fixée sur la deuxième paroi latérale 115 de la carcasse 104.

Un troisième conduit 126 relie l'extrémité supérieure de la canne d'aspiration 122 à l'entrée 112A de la pompe 112. Une première partie du conduit 126 s'étend entre la canne d'aspiration 122 et une platine de connexion 128 fixée sur la paroi de fond 110, dans le volume interne V104, alors qu'une deuxième partie de ce conduit s'étend entre la platine 128 et l'entrée 112A de la pompe 112, à l'extérieur du volume interne V104.

Un fourreau 130 est disposé sur la face interne de la paroi 115 tournée vers le volume V104 et configuré pour recevoir la canne d'aspiration 122 lorsqu'elle n'est pas en place sur l'équerre 124 pour plonger dans le carton 118.

Pour la clarté du dessin, les conduits 106, 116 et 126 sont représentés comme reliant directement entre elles les parties 6, 102, 112 et 122 de la station de poudrage 2 à la figure 1. Les différentes parties de ces conduits sont visibles sur les inserts A) des figures 2 à 4 et ne sont pas représentées sur les inserts B) de ces figures.

Le réservoir 102 est équipé de moyens connus en soi permettant de fluidiser le produit de revêtement provenant de la pompe 112, de façon à ce qu'il puisse être acheminé aisément et avec un débit contrôlé au, ou à chacun des, pulvérisateur(s) 6. Pour ce faire, le réservoir 102 peut comprendre une plaque poreuse non représentée au-dessus de laquelle est déversé le produit de revêtement en provenance de la pompe 112 et à travers laquelle s'étend un flux d'air dirigé vers le haut, ce qui a pour effet de mettre en suspension le produit de revêtement dans l'air.

Dans la configuration de l'unité d'alimentation 10 représentée aux figures 1 et 2, le carton 118 en place sur le support 120 est disposé sur un côté du volume V104, en étant décalé, parallèlement à l'axe X, par rapport au réservoir 102 et en étant situé en dessous de ce réservoir, le long de l'axe Z. Dans cette configuration, le carton 118 est correctement positionné vis-à-vis de l'équerre 124, en étant situé complètement à l'intérieur du volume V104, pour que la canne d'aspiration 122 puisse plonger dans le volume intérieur de ce carton.

Dans cette configuration, le carton 118 est relativement difficile d'accès. En particulier, si un opérateur devait installer le carton 118 sur le support dans la configuration des figures 1 et 2, il devrait se contorsionner et travailler en partie en porte-à-faux, sauf à pénétrer lui-même dans le volume V104, où il serait gêné par le réservoir 102 et par les équerres 103 et 124 contre lesquelles il pourrait se blesser. En répétant cette opération plusieurs fois par poste de travail, l'opérateur risquerait de se fatiguer prématurément et de souffrir de troubles musculo-squelettiques.

Pour pallier cette difficulté, le support 120 est mobile en rotation autour d'un axe Z120, qui est vertical et parallèle à l'axe Z dans l'exemple des figures. Une rotation est un mouvement simple, aisé à mettre en oeuvre avec des moyens connus, tels que des paliers.

L'axe Z120 traverse le plancher 111, de telle sorte que sa portion située entre le plancher 111 et le plafond 113 est située dans le volume interne V104 de la carcasse 104. Ceci confère une bonne compacité à l'unité d'alimentation 10.

Le support 120 peut ainsi passer de la position représentée aux figures 1 et 2 à celle représentée à la figure 3, dans laquelle le support 120 dépasse à l'extérieur du volume V104, à travers l'ouverture O104, de telle sorte qu'un carton 118 est également disposé au moins en partie à l'extérieur du volume V104 en étant facilement accessible pour un opérateur, pour charger un carton sur le support 120 ou décharger un carton du support 120. Cette position est donc une position de chargement/déchargement du support 120 avec des contenants qui, dans ce mode de réalisation, sont des cartons 118.

Le passage du support 120 de sa position de transfert des figures 1 et 2 à sa position de chargement/déchargement de la figure 3 est réversible. Il peut avoir lieu dans les deux sens.

Pour faciliter le travail de l'opérateur et la mise en rotation du support 120 autour de l'axe Z120, le support 120 est équipé de deux poignées 132 et 134 qui s'étendent vers le haut à partir du support, en particulier jusqu'au-dessus d'un carton en place sur le support. Compte tenu de leur géométrie, les poignées sont aisément accessibles, sans nécessité de se courber pour l'opérateur. Elles permettent d'exercer sur le support 120 un couple d'entrainement en rotation de ce support autour de l'axe Z120, sans devoir se pencher de façon importante. Ce couple peut être exercé dans le sens de la flèche R1 à la figure 3, pour passer de la position de chargement/déchargement la position de transfert, ou dans le sens de la flèche R2 à la figure 2, pour passer de la position de transfert à la position de chargement/déchargement.

Le support 120 prend donc, en fonction de son orientation autour de l'axe Z120, une première position de chargement/déchargement du carton 118 sur le support 120, qui est représentée à la figure 3, et une deuxième position de transfert du produit de revêtement, qui est représentée aux figures 1 et 2.

Le travail de l'opérateur s'en trouve facilité car l'accès au support 120 pour y déposer le carton 118 contenant le produit de revêtement pulvérulent est facilité dans la position de chargement/déchargement de la figure 3, alors que le carton 118 et le support 120 ne dépassent pas à l'extérieur du volume 104 dans la position de transfert du support 120, ce qui est avantageux en termes de sécurité et en termes de compacité de l'unité d'alimentation 10, donc de la station de poudrage 2.

En pratique l'angle α de rotation du support 120, dans le sens anti-trigonométrique en vue de dessus représentée sur les inserts B) des figures 2 et 3, entre ses première et deuxième positions peut être compris entre 100 et 180°, de préférence entre 120° et 160°, de préférence encore de l'ordre de 135°. En variante, la rotation du support 120 entre ses première et deuxième positions peut être effectuée dans le sens trigonométrique en vue de dessus pour atteindre le même point. Dans ce cas, l'angle de rotation du support a une valeur égale à la différence entre 360° et la valeur de l'angle dans le cas d'une rotation dans le sens anti-trigonométrique.

Avantageusement, une troisième position est prévue pour le support 120. Cette troisième position est représentée à la figure 4. Dans cette troisième position, le carton 118 est situé en dessous du réservoir 102, ce qui permet de purger le réservoir en laissant tomber le produit de revêtement pulvérulent qu'il contient par gravité dans le carton 118. Une vanne manchon de purge 105 est prévue en partie basse du réservoir 102 et permet de contrôler la décharge des reliquats de produit de revêtement présents dans le réservoir 102, à travers une ouverture contrôlée par la vanne manchon 105, vers le carton 118 en place sur le support 120 dans sa troisième position.

Dans cette troisième position de purge du réservoir 102, le support 120 dépasse à l'extérieur de la carcasse 104, de façon moins marquée que dans la position de chargement/déchargement de la figure 3. Le carton 118 n'est pas réellement accessible mais cela n'est pas important puisque, dans cette configuration, il n'est pas question de charger ou décharger le carton 118 sur le support 120 mais de récupérer le produit de revêtement pulvérulent restant dans le réservoir 102 et s'écoulant à travers l'ouverture contrôlée par la vanne manchon 105.

Cette troisième position rend plus aisée et rapide la purge du réservoir 102 et la récupération du produit de revêtement restant dans ce réservoir, ce qui facilite une opération de changement de produit de revêtement. En effet, le produit de revêtement utilisé précédemment peut être récupéré dans son carton 118 d'origine, ce carton pouvant être stocké jusqu'à une prochaine opération de poudrage au cours de laquelle ce produit sera utilisé. Les changements de produit de revêtement, notamment les changements de couleur, sont donc facilités.

La troisième position représentée à la figure 4 est une position intermédiaire entre la première position représentée à la figure 3 et la deuxième position représentée aux figures 1 et 2, en ce sens que, en passant de la première position à la deuxième position avec une rotation dans le sens trigonométrique, et vice versa de la deuxième position à la première position avec une rotation dans le sens anti-trigonométrique, le support 120 passe par la troisième position.

Cette troisième position du support 120 peut être atteinte par le support 120, par une rotation dans le sens de la flèche R1 à partir de la première position de chargement/déchargement, d'amplitude moindre que celle correspondant au passage de la première position de chargement/déchargement à la deuxième position de transfert. Une rotation en sens inverse permet de faire passer le support 120 de sa troisième position de purge à sa première position de chargement/déchargement. Cette troisième position du support 120 peut également être atteinte par le support 120, par une rotation dans le sens de la flèche R2 à partir de la deuxième position de transfert, d'amplitude moindre que celle correspondant au passage de la deuxième position de transfert à la première position de chargement/déchargement. Une rotation en sens inverse permet de faire passer le support 120 de sa troisième position de purge à sa deuxième position de transfert.

En pratique l'angle β de rotation du support 120, dans le sens trigonométrique en vue de dessus représentée sur les inserts B) des figures 2 et 4, entre ses première et troisième positions peut être compris entre 70 et 110°, de préférence entre 80° et 100°, de préférence encore de l'ordre de 90°. En variante, la rotation du support 120 entre ses première et troisième positions peut être effectuée dans le sens anti-trigonométrique en vue de dessus pour atteindre le même point.

Dans ce qui précède, lorsqu'un angle est défini comme de l'ordre d'une valeur, il est égal à cette valeur à 5° près.

Quelle que soit la position du support 120, l'une au moins des poignées 132 et 134 est accessible pour l'opérateur depuis l'extérieur de la carcasse 104, à travers l'ouverture O104, afin d'exercer un couple de rotation autour de l'axe Z120, dans le sens de la flèche R1 ou dans le sens de la flèche R2, selon le mouvement souhaité.

Dans le deuxième mode de réalisation représenté aux figures 5 et suivantes, les éléments analogues à ceux du premier mode de réalisation portent les mêmes références et ne sont pas décrits en détail. Dans ce qui suit, si une référence est mentionnée dans la description sans être portée sur une figure ou si elle est portée sur une figure sans être mentionnée dans la description, elle correspond au même élément que celui portant la même référence dans le premier mode de réalisation. Dans ce qui suit, on décrit principalement ce qui distingue le deuxième mode de réalisation du précédent.

Ce mode de réalisation diffère du précédent en ce qu'un bac rigide 119 est monté sur le support 120 afin de recevoir un sac de produit de revêtement, ce qui correspond à certaines configurations de conditionnement de produit de revêtement parfois dénommées « big bag ». Le bac 119 est, de préférence, réalisé polymère soudé, en acier laqué ou en acier inoxydable poli. Ce bac 119 est fermé par un couvercle 139 équipé d'un tube 141 qui forme une cheminée à travers laquelle une canne d'aspiration 122 plonge dans le bac 119, afin d'y prélever le produit de revêtement pulvérisé aspiré par la pompe 112 à travers le conduit 126, dans la configuration des figures 5 et 6 où le support 120 est dans une position de transfert définie comme dans le premier mode de réalisation.

Les parties 102 à 116 et 121 à 134 de la station de poudrage 2 sont identiques à celles du premier mode de réalisation.

En particulier, le support 120 est mobile en rotation, dans les deux sens représentés par les flèches R1 et R2 respectivement aux figures 7 et 6, entre une première position de chargement/déchargement d'un sac de produit de revêtement dans le bac 119 et une position de transfert de produit de revêtement du volume interne du bac 119 vers le pulvérisateur 6, en passant par le réservoir 102 de produit de revêtement fluidisé.

Dans la première position de chargement/déchargement du support 120 représentée à la figure 7 et selon un aspect qui n'est pas représenté, le couvercle 139 est retiré avant évacuation d'un sac de produit de revêtement partiellement ou totalement consommé et avant mise en place d'un nouveau sac de produit de revêtement dans le bac 119. Après cette opération, le couvercle 139 est remis en place sur le bac 119, toujours dans cette position.

Le couvercle 139 et le tube 141 permettent de confiner le volume intérieur du bac 119. Ceci évite que du produit de revêtement pulvérulent se dépose sur les parties internes de l'unité d'alimentation 10. Ceci limite les risques de pollution de ce produit de revêtement pulvérulent par des particules externes.

Le tube 141 est positionné sur le couvercle 139 de telle sorte qu'il est aligné avec la canne d'aspiration 122 dans la deuxième position de transfert représentée aux figures 5 et 6, ainsi qu'avec l'ouverture de sortie du réservoir 102 contrôlée par la vanne manchon 105, dans la troisième configuration représentée à la figure 8, qui est optionnelle comme dans le premier mode de réalisation.

Dans cette troisième position, le tube 141 assure le guidage du produit de revêtement vers le volume intérieur du bac 119 et limite les risques de pollution du volume V104.

Quel que soit le mode de réalisation, le nombre de poignées 132, 134 ou équivalentes équipant le support 120 pour y appliquer un couple de rotation entre ses positions mentionnées ci-dessus, peut être différent de deux, en particulier égal à un ou supérieur ou égal à trois. En outre, ces poignées peuvent avoir une géométrie différente de celle représentée sur les figures.

En variante, la carcasse 104 peut avoir une géométrie différente de celle représentée sur les figures et son ouverture peut être orientée différemment.

En variante, le mouvement du support entre ses première et deuxième positions et, éventuellement entre ces positions et la troisième position, est un mouvement de translation circulaire, autour de deux axes de rotation. Dans ce cas, l'angle de rotation entre les différentes positions est limité à 180°.

Que ce soit avec un mouvement de rotation ou de translation circulaire, le déplacement du support entre ses positions est bien maîtrisé et n'induit pas d'encombrement de l'espace à l'extérieur de la carcasse 104, ce qui serait le cas avec un mouvement de translation.

Selon une autre variante non représentée, applicable un mouvement de rotation ou de translation circulaire, il est prévu des moyens d'indexation, c'est-à-dire d'arrêt, du support dans chacune de ses première et deuxième positions, et éventuellement dans sa troisième positon.

Selon encore une autre variante non représentée, le support 120 est entrainé électriquement, par un moteur, ou pneumatiquement, par un vérin rotatif, entre ses positions. Dans ce cas, les poignées 132 et 134 peuvent être omises.

L'invention n'est pas limitée aux modes de réalisation décrit. En particulier, les modes de réalisation et variantes envisagées ci-dessus peuvent être combinés entre eux.

## Revendications

1. Unité d'alimentation (10) d'une station de poudrage (2) en produit de revêtement pulvérulent, cette unité d'alimentation comprenant
- un réservoir (102) de produit de revêtement fluidisé ;
- un support (120) de réception d'un contenant (118, 119) de produit de revêtement ;
- une pompe (112) d'alimentation du réservoir de produit de revêtement fluidisé, à partir du contenant porté par le support ; et
- une carcasse (104) qui définit un volume interne (V104) de réception du réservoir de produit de revêtement fluidisé et qui est pourvue d'une ouverture (O104) d'accès à ce volume interne,
**caractérisée en ce que** le support (120) est mobile en rotation ou en translation circulaire autour d'au moins un axe de rotation (Z120), dans les deux sens (R1, R2), au moins entre
- une première position de chargement/déchargement, dans laquelle le support (120) dépasse à l'extérieur du volume interne (V104) de la carcasse (104), à travers l'ouverture d'accès (O104) ; et
- une deuxième position de transfert de produit de revêtement, dans laquelle le support et un contenant (118, 119) en place sur le support sont inclus dans le volume interne de la carcasse.

2. Unité d'alimentation selon la revendication 1, **caractérisée en ce que** l'axe de rotation (Z120) est vertical et, de préférence, disposé, en partie, dans le volume interne (V104) de la carcasse (104).

3. Unité d'alimentation selon l'une des revendications précédentes, **caractérisée en ce que** le support (120) est équipé d'une table vibrante (121).

4. Unité d'alimentation selon l'une des revendications précédentes, **caractérisée en ce que** le support (120) est mobile en rotation ou en translation circulaire, à partir de l'une de ses première et deuxième positions, vers une troisième position de purge du réservoir (102) de produit de revêtement fluidisé, et réciproquement de la troisième position vers l'une de ses première et deuxième positions.

5. Unité d'alimentation selon la revendication 4, **caractérisée en ce que**, dans la troisième position du support, le contenant (118, 119) de produit de revêtement est disposé sous le réservoir (102) de produit de revêtement fluidisé.

6. Unité d'alimentation selon l'une des revendications précédentes, **caractérisée en ce qu'**un angle (α) de rotation du support (120) entre ses première et deuxième positions est compris entre 100 et 180°, de préférence entre 120° et 160°, de préférence encore de l'ordre de 135°, et **en ce que**, de préférence, un angle (β) de rotation du support, entre ses première et troisième positions est compris entre 70 et 110°, de préférence entre 80° et 100°, de préférence encore de l'ordre de 90°.

7. Unité d'alimentation selon l'une des revendications précédentes, **caractérisée en ce que** le contenant (119) est équipé d'un couvercle (139) pourvu d'un tube (141) de passage d'une canne (122) d'aspiration du produit de revêtement lorsque le support est dans sa deuxième position et **en ce que** ce tube est disposé sous une ouverture (105) de vidange du réservoir de produit de revêtement fluidisé lorsque le support est dans sa troisième position.

8. Unité d'alimentation selon l'une des revendications précédentes, **caractérisée en ce que** le support (120) est équipé d'au moins une poignée (132, 134) d'entrainement du support en rotation (R1, R2) entre ses première et deuxième positions, et éventuellement entre ces première et deuxième positions et la troisième position.

9. Unité d'alimentation selon l'une des revendications précédentes, **caractérisée en ce que** le support (120) est configuré pour recevoir des contenants de type bac (119), notamment bac rigide pour sac de produit de revêtement, ou de type carton (118).

10. Station de poudrage (2) comprenant au moins un pulvérisateur (6) de produit de revêtement pulvérulent installé dans une cabine de revêtement (4) et alimenté en produit de revêtement par une unité d'alimentation (10), **caractérisée en ce que** l'unité d'alimentation (10) est selon l'une des revendications précédentes.

## Patentansprüche

1. Zufuhreinheit (10) einer Pulverbeschichtungsstation (2) mit pulverförmigem Beschichtungsprodukt, diese Zufuhreinheit umfassend
- einen Behälter (102) für fluidisiertes Beschichtungsprodukt;
- einen Träger (120) zum Aufnehmen eines Behälters (118, 119) mit Beschichtungsprodukt;
- eine Pumpe (112) zum Zuführen von fluidisiertem Beschichtungsprodukt zu dem Behälter, ausgehend von dem von dem Träger getragenen Behälter; und
- ein Gehäuse (104), das ein Innenvolumen (V104) zum Aufnehmen des Behälters für das fluidisierte Beschichtungsprodukt definiert und mit einer Öffnung (O104) für den Zugang zu diesem Innenvolumen versehen ist,
**dadurch gekennzeichnet, dass** der Träger (120) um mindestens eine Drehachse (Z120) in beiden Richtungen (R1, R2) drehbar oder kreisförmig verschiebbar ist, mindestens zwischen
- einer ersten Lade-/Entladeposition, in der der Träger (120) durch die Zugangsöffnung (O104) aus dem Innenvolumen (V104) des Gehäuses (104) hervorsteht; und
- einer zweiten Position zum Übertragen von Beschichtungsprodukt, in der der Träger und ein Behälter (118, 119), der sich auf dem Träger befindet, in dem Innenvolumen des Gehäuses enthalten sind.

2. Zufuhreinheit nach Anspruch 1, **dadurch gekennzeichnet, dass** die Drehachse (Z120) vertikal ist und vorzugsweise teilweise in dem Innenvolumen (V104) des Gehäuses (104) angeordnet ist.

3. Zufuhreinheit nach einem der vorherigen Ansprüche, **dadurch gekennzeichnet, dass** der Träger (120) mit einem Rütteltisch (121) ausgestattet ist.

4. Zufuhreinheit nach einem der vorherigen Ansprüche, **dadurch gekennzeichnet, dass** der Träger (120) aus einer von seiner ersten und zweiten Position in eine dritte Position zum Entlüften des Behälters (102) für fluidisiertes Beschichtungsprodukt und umgekehrt aus der dritten Position in eine von seiner ersten und zweiten Positionen drehbar oder kreisförmig translatorisch bewegbar ist.

5. Zufuhreinheit nach Anspruch 4, **dadurch gekennzeichnet, dass** der Behälter (118, 119) für Beschichtungsprodukt in der dritten Position des Trägers unterhalb des Behälters (102) für fluidisiertes Beschichtungsprodukt angeordnet ist.

6. Zufuhreinheit nach einem der vorherigen Ansprüche, **dadurch gekennzeichnet, dass** ein Winkel (α) der Drehung des Trägers (120) zwischen seiner ersten und zweiten Position zwischen 100 und 180°, vorzugsweise zwischen 120° und 160°, bevorzugter in der Größenordnung von 135° ist, und dass vorzugsweise ein Winkel (β) der Drehung des Trägers zwischen seiner ersten und dritten Position zwischen 70 und 110°, vorzugsweise zwischen 80° und 100°, bevorzugter in der Größenordnung von 90° ist.

7. Zufuhreinheit nach einem der vorherigen Ansprüche, **dadurch gekennzeichnet, dass** der Behälter (119) mit einem Deckel (139) ausgestattet ist, der mit einem Rohr (141) für den Durchgang eines Stabs (122) zum Ansaugen des Beschichtungsprodukts versehen ist, wenn der Träger in seiner zweiten Position ist, und dass dieses Rohr unter einer Öffnung (105) zum Entleeren des Behälters für fluidisiertes Beschichtungsprodukt angeordnet ist, wenn der Träger in seiner dritten Position ist.

8. Zufuhreinheit nach einem der vorherigen Ansprüche, **dadurch gekennzeichnet, dass** der Träger (120) mit mindestens einem Griff (132, 134) ausgestattet ist, um den Trägers in Drehung (R1, R2) zwischen seiner ersten und zweiten Position und eventuell zwischen dieser ersten und zweiten Position und der dritten Position zu versetzen.

9. Zufuhreinheit nach einem der vorherigen Ansprüche, **dadurch gekennzeichnet, dass** der Träger (120) konfiguriert ist, um Behälter vom Typ Behälter (119), insbesondere einen starren Behälter für einen Sack mit Beschichtungsprodukt, oder vom Typ Karton (118) aufzunehmen.

10. Pulverbeschichtungsstation (2), umfassend mindestens einem Sprühgerät (6) für pulverförmiges Beschichtungsprodukt, das in einer Beschichtungskabine (4) installiert ist und von einer Zufuhreinheit (10) mit Beschichtungsprodukt versorgt wird, **dadurch gekennzeichnet, dass** die Zufuhreinheit (10) gemäß einem der vorherigen Ansprüche ist.

## Claims

1. A feeding unit (10) for a powdering station (2), of powder coating product, said feeding unit comprising
- a fluidized coating product reservoir (102);
- a support (120) for receiving a container (118, 119) of coating product;
- a pump (112) for feeding the fluidized coating product reservoir from the container carried by the support; and
- a casing (104) which defines an internal volume (V104) for receiving the fluidized coating product reservoir and which is provided with an opening (0104) for access to this internal volume,
**characterized in that** the support (120) is movable in rotation or circular translation about at least one axis of rotation (Z120), in both directions (R1, R2), at least between
- a first loading/unloading position, wherein the support (120) projects outside the internal volume (V104) of the casing (104), through the access opening (O104); and
- a second coating transfer position, wherein the support and a container (118, 119) in place on the support are included in the internal volume of the casing.

2. The feeding unit according to claim 1, **characterized in that** the axis of rotation (Z120) is vertical and preferably arranged, in part, within the internal volume (V104) of the casing (104).

3. The feeding unit according to any one of the preceding claims, **characterized in that** the support (120) is equipped with a vibrating table (121).

4. The feeding unit according to any one of the preceding claims, **characterized in that** the support (120) is movable in rotation or circular translation from one of its first and second positions toward a third position for purging the fluidized coating product reservoir (102), and vice versa from the third position toward one of its first and second positions.

5. The feeding unit according to claim 4, **characterized in that**, in the third position of the support, the coating product container (118, 119) is arranged below the fluidized coating product reservoir (102).

6. The feeding unit according to any one of the preceding claims, **characterized in that** an angle of rotation (α) of the support (120) between its first and second positions is between 100 and 180°, preferably between 120° and 160°, more preferably of the order of 135°, and **in that**, preferably, an angle of rotation (β) of the support, between its first and third positions is between 70 and 110°, preferably between 80° and 100°, more preferably of the order of 90°.

7. The feeding unit according to any one of the preceding claims, **characterized in that** the container (119) is equipped with a cover (139) provided with a tube (141) for the passage of a coating product suction tube (122) when the support is in its second position, and **in that** this tube is arranged below an opening (105) for emptying the fluidized coating product reservoir when the support is in its third position.

8. The feeding unit according to any one of the preceding claims, **characterized in that** the support (120) is equipped with at least one handle (132, 134) for moving the support in rotation (R1, R2) between its first and second positions, and optionally between these first and second positions and the third position.

9. The feeding unit according to any one of the preceding claims, **characterized in that** the support (120) is configured to receive containers of the tray type (119), in particular a rigid tray for a bag of coating product, or of the carton type (118).

10. A powdering station (2) comprising at least one powder coating product sprayer (6) installed in a spray booth (4) and supplied with coating product by a supply unit (10), **characterized in that** the supply unit (10) is according to one of the preceding claims.
